# EUROPÄISCHE PATENTANMELDUNG

(11) **EP 2 666 912 A1**
(43) Veröffentlichungstag der Anmeldung: **27.11.2013**
(21) Anmeldenummer: 12004075.3
(22) Anmeldetag: 25.05.2012
(51) Int. Cl.: E02D 27/42, E02D 27/50, E02D 27/52

(54) **Verfahren zum Verankern von Offshore-Anlagen auf dem Meeresboden, Gründungsstruktur für Offshore-Anlagen und Vorrichtung**

(71) Anmelder: WeserWind GmbH Offshore Construction Georgsmarienhütte, 27572 Bremerhaven (DE)
(72) Erfinder: Surma, René, 27619 Schiffdorf (DE)
(74) Vertreter: Möller, Friedrich

(57) **Zusammenfassung**

Gründungsstrukturen von Offshore-Anlagen werden mit Gründungspfählen (12) auf dem Meeresboden verankert. Die Gründungspfähle (12) werden durch Pfahlstifte (11) mit der Gründungsstruktur verbunden. Zum Toteranzausgleich müssen Zwischenräume (20) zwischen den Gründungspfählen (12) und den Pfahlstiften (11) verbleiben. Diese werden mit aushärtbarem Grout-Material ausgegossen. Damit eine Verbindung der Gründungspfähle (12) mit den Pfahlstiften (11) durch das Grout-Material lückenlos erfolgen kann, dürfen sich die Zwischenräume (20) während des Aushärtens des Grout-Materials nicht verändern.

Die Erfindung schlägt es vor, mindestens während der Dauer des Aushärtens des Grout-Materials die Gründungspfähle (12) zu den Pfahlstiften (11) so zu fixieren, dass diese mindestens in radialer Richtung relativ zueinander unbeweglich sind. Diese Fixierung erfolgt vorzugsweise durch in den Zwischenräumen (20) angeordnete elastisch aufweitbare Abstandshalter (21).

## Beschreibung

Die Erfindung betrifft ein Verfahren zum Verankem von Offshore-Anlagen auf dem Meeresboden gemäß dem Oberbegriff des Anspruchs 1 und eine Gründungsstruktur für eine Offshore-Anlage gemäß dem Oberbegriff des Anspruchs 7. Des Weiteren betrifft die Erfindung eine Vorrichtung zum Verhindern von Relativbewegungen zwischen Gründungspfählen und Pfahlhülsen oder Pfahlstiften gemäß dem Oberbegriff des Anspruchs 12.

Gründungsstrukturen von Offshore-Anlagen, insbesondere Offshore-Windenergieanlagen, müssen auf dem Meeresboden verankert werden. Das geschieht auf verschiedene Weise. Am sogenannten Pre-Piling werden zunächst Gründungspfähle (Piles) in der vorgesehenen Position in den Meeresboden gerammt und in die Gründungspfähle Pfahlstifte, sogenannte Pins, eingeführt oder Pfahlhülsen, sogenannte Pile Guides, über die Gründungspfähle gestülpt. Darüber hinaus ist ein sogenanntes Post-Piling bekannt, bei dem zunächst die Gründungsstruktur mit Pfahlhülsen auf dem Meeresboden abgesetzt und dann in die Pfahlhülsen gesteckte Gründungspfähle in den Meeresboden gerammt werden.

Um Toleranzen, insbesondere Positionierungenauigkeiten der Gründungspfähle, ausgleichen zu können, sind die Pfahlhülsen größer als die Gründungspfähle bzw. die Pfahlstifte (Pins) kleiner als die Gründungspfähle. Dadurch verbleiben zwischen den Gründungspfählen und den Pfahlhülsen bzw. den Gründungspfählen und den Pfahlstiften Zwischenräume in Gestalt umlaufender Ringspalte. Diese Ringspalte werden mit einem fließfähigen Material, ein sogenanntes Grout-Material, ausgefüllt. Das Grout-Material härtet den Zwischenraum aus, um danach Bewegungen zwischen den Gründungspfählen und den Pfahlhülsen bzw. Pfahlstiften zu verhindern. Um das zu gewährleisten, dürfen sich während des Aushärtens der Füllmasse die Zwischenräume nicht verändern.

Ausgehend vom Vorstehenden liegt der Erfindung die Aufgabe zugrunde, ein Verfahren, eine Vorrichtung und eine Gründungsstruktur zu schaffen, die eine einfache und zuverlässige, insbesondere dauerhafte, Verbindung der Gründungspfähle mit den ihnen zugeordneten Pfahlhülsen bzw. Pfahlstiften gewährleisten.

Ein Verfahren zur Lösung der Aufgabe weist die Maßnahmen des Anspruchs 1 auf. Nach diesem Verfahren ist es vorgesehen, die Gründungspfähle und die diesen zugeordneten Pfahlhülsen oder Pfahlstifte, die auch als Pfahlzapfen bezeichnet werden können, mindestens während der Dauer des Aushärtens des Füllmaterials gegen Relativbewegungen zueinander zu fixieren. Infolge der Fixierung wird vermieden, dass während des Aushärtens des Füllmaterials sich die Gründungspfähle gegenüber den Pfahlstiften oder den Pfahlhülsen bewegen und sich dadurch die Zwischenräume in ihrer Gestaltung verändern, was zu einem unvollständigen Ausfüllen der Zwischenräume durch das Füllmaterial (Grout-Material) führen würde. Nach dem Aushärten verhindert das Füllmaterial Verschiebungen der Pfahlhülsen oder Pfahlstifte gegenüber den Gründungspfählen. Die bis dahin erfolgenden anderweitigen Fixierungen können dann aufgehoben werden, aber auch bestehen bleiben zur Unterstützung der Fixierungen durch das Füllmaterial.

Die Fixierung der Pfahlhülsen bzw. zapfenartigen Pfahfstifte relativ zu den Gründungspfählen erfolgt mindestens in radialer Richtung, wodurch sich der kreisringförmige Zwischenraum in seiner Gestalt nicht verändern kann. Bevorzugt erfolgt die Fixierung in radialer und axialer Richtung, wodurch sich die Pfahlhülsen bzw. Pfahlstifte während des Aushärtens des Füllmaterials auch nicht in Längsrichtung der Gründungspfähle verschieben können. Eine solche vollkommene Fixierung stellt sicher, dass nach dem Aushärten des Füllmaterials die Pfahlhülsen bzw. Pfahlstifte sich immer noch in der vorgesehenen Relativposition zu den Gründungspfählen befinden und sich dadurch die Position oder die Ausrichtung der Gründungsstruktur oder der gesamten Offshore-Anlage während des Aushärtens des Füllmaterials nicht verändern kann.

Gemäß einer bevorzugten Ausgestaltung des Verfahrens ist es vorgesehen, in den Zwischenräumen zwischen den Gründungspfählen und den diesen zugeordneten Pfahlhülsen oder Pfählstiften jeweils mindestens einen Abstandshalter anzuordnen. Die vorzugsweise ringförmigen Abstandshalter überbrücken die Zwischenräume über einen geringen Teil ihrer Länge und sorgen so für eine unverschiebbare Fixierung der Relativposition zwischen dem jeweiligen Gründungspfahl und der ihm zugeordneten Pfahlhülse oder dem Pfahlstift. Ein Großteil der Länge des Zwischenraums (bezogen auf die Längsrichtung der jeweiligen Pfahlhülse) wird vom jeweiligen Abstandshalter nicht ausgefüllt, so dass dieser Großteil des Zwischenraums von der Füllmasse (Grout-Material) ausgefüllt werden kann. Die Füllmasse kann im Zwischenraum aushärten, ohne dass es aufgrund des mindestens einen Abstandshalters während dieser Zeit zu Verschiebungen der Pfahlhülsen oder Pfahlstifte zu den Gründungspfählen kommt.

Eine vorteilhafte Weiterbildung des Verfahrens sieht vor, die Abstandshalter im Querschnitt veränderlich auszubilden zur Anpassung an die jeweilige Gestalt des Zwischenraums zwischen einem Gründungspfahl und der ihm zugeordneten Pfahlhülse oder dem Pfahlstift. Die Querschnittsveränderung der Abstandshalter erfolgt vorzugsweise hydraulisch, wodurch der Querschnitt der Abstandshalter zwar in seiner Gestalt veränderlich ist. Die Abstandshalter können sich aufgrund der Veränderbarkeit des Querschnitts an beliebige Zwischenräume, und zwar beliebig große Zwischenräume und Zwischenräume mit bezogen auf den Umfang der jeweiligen Pfahlhülse oder es jeweiligen Pfahlstifts unterschiedlicher Breite, anpassen. Vor allem lässt die Veränderbarkeit des Querschnitts der Abstandshalter es zu, die Pfahlstifte mit daran befestigten Abstandshaltern in die Gründungspfähle einzusetzen. Ebenso können die Pfahlhülsen mit daran befestigten Abstandshaltern über die Gründungspfähle gestülpt werden. Denkbar ist es auch, die Abstandshalter an den Gründungspfählen vorzumontieren. Erst später, wenn die Pfahlhülsen bzw. Pfahistifte in den vorgesehenen Relativpositionen zu den Gründungspfählen sich befinden, werden die Abstandshalter durch Querschnittsveränderungen an die gegebenen Zwischenräume angepasst, und zwar vorzugsweise durch elastisches Aufweiten der Abstandshalter.

Bevorzugt ist es verfahrensmäßig vorgesehen, dass durch Aufweiten der Abstandshalter diese gegen die äußere Mantelfläche des jeweiligen Gründungspfahls und die innere Mantelfläche der dem Gründungspfahl zugeordneten Pfahlhülse oder gegen die innere Mantelfläche des Gründungspfahls um die äußere Mantelfläche des ihm zugeordneten Pfahlstifts bzw. Pfahlzapfens gedrückt werden. Das Aufweiten des jeweiligen Abstandshalters erfolgt dabei vorzugsweise hydraulisch. Dadurch, dass die Abstandshalter in Kontakt mit den zueinander gerichteten Mantelflächen der Gründungspfähle und der Pfahlhülsen oder Pfahlstifte gebracht werden, findet ein im Querschnitt gesehen vollständiges Ausfüllen und Überbrücken des Zwischenraums statt. Dabei pressen sich die Abstandshalter gegen die zueinander gerichteten Mantelflächen der Gründungspfähle einerseits und der Pfahlhülsen oder Pfahistifte andererseits. Das hat zur Folge, dass Relativbewegungen zwischen den Gründungspfählen und den Pfahlhülsen oder Pfahlstiften während des Aushärtens des Grout-Materials nicht mehr stattfinden können und das Grout-Material nach dem Aushärten die Zwischenräume vollständig, insbesondere spielfrei, und dauerhaft ausfüllt.

Gemäß einer vorteilhaften Weiterbildung des Verfahrens ist vorgesehen, die Abstandshalter axial an und/oder zwischen Schweißkränzen an den Mantelflächen der Gründungspfähle und der Pfahlhülsen bzw. Pfahlstifte abzustützen. Es können so auf einfache Weise die ohnehin an den Gründungspfählen, den Pfahlhülsen und den Pfahlstiften vorhandenen Schweißkränze benutzt werden, um axiale Relativbewegungen zwischen den Gründungspfählen einerseits und den Pfahlhülsen bzw. Pfahlstiften andererseits zumindest während des Aushärtens der Füllmasse (Grout-Material) zu verhindern. Dabei stützen sich entweder die Abstandshalter an den Schweißkränzen ab oder die elastisch ausgebildeten Abstandshalter schmiegen sich an Schweißkränze an. In jedem Falle kommt es zu einer form- und/oder kraftschlüssigen Fixierung zur Verhinderung von axialen Relativbewegungen zwischen den Gründungspfählen und den diesen zugeordneten Pfahlhülsen oder Pfahlstiften.

Eine Gründungsstruktur für Offshore-Anlagen, insbesondere Offshore-Windenergieanlagen, zur Lösung der Aufgabe weist die Merkmale des Anspruchs 7 auf. Bei dieser Gründungsstruktur sind die Gründungspfähle relativ zu den ihnen zugeordneten Pfahlhülsen oder Pfahlstiften bzw. Pfahlzapfen fixierbar durch in den Zwischenräumen angeordnete Abstandshalter. Die Abstandshalter füllen den Zwischenraum zwischen jedem Gründungspfahl und der ihm zugeordneten Pfahlhülse oder Pfahlstift nur zu einem Teil der Länge des Zwischenraums aus. Auf diese Weise wird der jeweilige Zwischenraum über einen Abschnitt seiner Länge vom Abstandshalter überbrückt, so dass der übrige größere Teil der Zwischenräume Füllmaterial aufnehmen kann. Dadurch wird der Abstand zwischen der Pfahlhülse und dem Gründungspfahl bzw. dem Gründungspfahl und dem Pfahlstift konstant gehalten, so dass das Füllmaterial (Grout-Material) aushärten kann, ohne dass sich dabei die Relativposition zwischen dem jeweiligen Gründungspfahl und der ihm zugeordneten Pfahlhülse oder dem Pfahlstift ändern kann.

Bevorzugt ist es vorgesehen, dass die Abstandshalter die Gründungspfähle oder die Pfahlstifte ringfömig umgeben. Demzufolge entsprechen die Abstandshalter den üblicher-weise in Querschnittsrichtung der Gründungspfähle gesehen kreisringförmigen Zwischenräumen.

Die Erfindung sieht es weiterhin bevorzugt vor, die Abstandshalter in ihrer Gestalt, vorzugsweise im Querschnitt, veränderlich auszubilden. Dadurch können die Abstandshalter an Zwischenräume verschiedener Gestalt, insbesondere verschiedener Größen, angepasst werden. Insbesondere kann die Größe der Abstandshalter beim Einführen des Pfahlstifts in den Gründungspfahl bzw. beim Überstülpen der Pfahlhülse über den Gründungspfahl verkleinert werden, so dass die Abstandshalter hierbei nicht stören. Erst wenn die Pfahlhülsen bzw. Pfahlstifte in die vorgesehene Relativposition zu den Gründungspfählen gebracht worden sind, werden die Abstandshalter durch Veränderung ihrer Gestalt an den sich einstellenden Zwischenraum, insbesondere die Grundfläche desselben, angepasst.

Eine bevorzugte Weiterbildung der Erfindung sieht es vor, dass die Abstandshalter durch elastisches Aufweiten, vorzugsweise hydraulisches Aufweiten, den jeweiligen Zwischenraum zwischen einem Gründungspfahl und der ihm zugeordneten Pfahlhülse oder dem Pfahlstift in einem Teilbereich seiner Länge ausfüllen. Vorzugsweise geschieht dieses derart, dass durch das elastische Aufweiten der jeweilige Abstandshalter gegen eine äußere Mantelfläche des Gründungspfahls und die innere Mantelfläche der demselben zugeordneten Pfahlhülse oder gegen die innere Mantelfläche des Gründungspfahls und die dieser zugeordneten äußeren Mantelfläche des Pfahlstifts gedrückt oder gepresst wird. Dadurch überbrückt der Abstandshalter die zueinander gerichteten Mantelflächen des jeweiligen Gründungspfahls und der Pfahlhülse bzw. des jeweiligen Gründungspfahls und des Pfahlstifts. Hierdurch kommt es zu einer radialen Fixierung jeder Pfahlhülse oder jedes Pfahlstifts gegenüber den Gründungspfählen, wodurch Verschiebungen zwischen denselben zumindest während des Aushärtens des Füllmaterials in dem von dem Abstandshalter freigelassenen Bereich des jeweiligen Zwischenraums nicht mehr möglich sind.

Gemäß einer bevorzugten Ausgestaltung der Erfindung fixieren die Abstandshalter die Gründungspfähle gegenüber den Pfahlhülsen oder Pfahlstiften in axialer Richtung durch Abstützung an Schweißkränzen auf den Mantelflächen der Gründungspfähle, Pfahlhülsen und/oder Pfahlstifte. Durch Abstützung der Enden der Abstandshalter an den Schweißkränzen und/oder Einbettung der Schweißkränze von den Abstandshaltern kommt eine form- und/oder reibschlüssige axiale Unverschieblichkeit der Pfahlhülsen oder Pfahtstifte gegenüber den Gründungspfählen zustande.

Eine Vorrichtung zum Fixieren von Gründungspfählen und Pfahlhülsen oder Pfahlstiften von Gründungsstrukturen für Offshore-Anlagen weist die Merkmale des Anspruchs 12 auf. Diese Vorrichtung zeichnet sich durch mindestens einen Abstandshalter zur Anordnung in Zwischenräumen zwischen einem Gründungspfahl und der diesem zugeordneten Pfahlhülse oder Pfahlstift bzw. Pfahlzapfen aus. Durch den Abstandshalter werden Relativbewegungen zwischen dem Gründungspfahl und der Pfahlhülse bzw. dem Pfahlstift während des Aushärtens des in den Zwischenraum eingebrachten Füllmaterials vermieden. Der Abstandshalter stellt so sicher, dass das in den Zwischenraum eingefüllte, fließfähige Füllmaterial vollständig aushärten kann, ohne dass sich dabei der jeweilige Gründungspfahl in der Pfahlhülse oder der Pfahlstift im Gründungspfahl bewegen können.

Bei einer bevorzugten Ausgestaltung der Vorrichtung ist der jeweilige Abstandshalter ringförmig ausgebildet und verformbar, insbesondere elastisch verformbar. Dadurch kann der Abstandshalter um den Pfahlstift herum oder in der Pfahlhülse angeordnet werden. Durch die insbesondere elastische Verformbarkeit ist der Abstandshalter an den sich jeweils einstellenden Zwischenraum anpassbar, und zwar insbesondere in der Gestalt und/oder in der Größe desselben.

Bevorzugt ist der insbesondere ringförmige Abstandshalter als ein Hohlkörper mit einer elastisch aufweitbaren Wandung ausgebildet. Der Abstandshalter kann dadurch nach Art eines Luftreifens aufgeblasen werden, um im Zwischenraum eine Klemmung bzw. Fixierung der jeweiligen Pfahlhülse gegenüber dem ihr zugeordneten Gründungspfahl oder dem Pfahlstift im Gründungspfahl herbeizuführen. Durch einen entsprechenden innendruck im ringförmigen Abstandshalter lässt sich die Kraft, womit die Fixierung oder die Klemmung zwischen dem betreffenden Gründungspfahl und der dazugehörenden Pfahlhülse oder dem Pfahlstift durch vorzugsweise ein elastisches Aufweiten des als Hohlkörper ausgebildeten ringförmigen Abstandshalters, beeinflussen. Das Aufweiten erfolgt im elastischen Bereich der Wandung des Abstandshalters, und zwar insbesondere hydraulisch. Als Druckmedium wird insbesondere in den Hohlraum des Abstandshalters mit entsprechendem Druck gepumptes Wasser, und zwar gegebenenfalls sogar Seewasser, verwendet.

Bevorzugte Ausführungsbeispiele der Erfindung werden nachfolgend anhand der Zeichnung näher erläutert. In dieser zeigen:
- Fig. 1: eine Seitenansicht einer Gründungsstruktur für eine Offshore-Windenergieanlage,
- Fig. 2: eine vergrößerte Ansicht eines oberen Teils eines Gründungspfahls zur Verankerung der Gründungsstruktur im Meeresboden mit einem eingesetzten Pfahlstift der Gründungsstruktur,
- Fig. 3: eine Einzelheit III aus der Darstellung der Fig. 2, und
- Fig. 4: ein zweites Ausführungsbeispiel der Erfindung mit einem oberen Teil eines Gründungspfahls zur Verankerung von Pfahlhülsen aufweisenden Gründungsstrukturen auf dem Meeresgrund.

Die Erfindung wird nachfolgend im Zusammenhang mit einer Offshore-Windkraftanlage beschreiben. Die Erfindung eignet sich aber auch für andere Offshore-Anlagen, beispielsweise Offshore-Umspannwerke.

Die Fig. 1 zeigt eine fachwerkartig ausgebildete Gründungsstruktur 10 der Windkraftanlage. Die sich größtenteils unter Wasser befindende Gründungsstruktur 10 trägt am oberen Ende einen Turm mit dem Rotor der Windkraftanlage. Der Turm und der Rotor mit Rotorkopf, Getriebe und Generator sind in der Fig. 1 nicht gezeigt. Am unteren Ende der Gründungsstruktur 10 sind vier parallele, senkrechte Pfahlstifte 11 angeordnet. Im gezeigten Ausführungsbeispiel sind alle Pfahlstiffe 11 gleich lang. Sie können aber auch unterschiedliche Längen aufweisen. Die Pfahlstifte 11 bilden sozusagen die Füße der Gründungsstruktur 10. Jeder Pfahlstift 11 oder Pfahlzapfen ist mit einem in der Fig. 2 gezeigten Gründungspfahl 12 im Meeresgrund verankert. Jeder Gründungspfahl 12 ist zumindest größtenteils in den Meeresboden eingerammt.

Jeder der Pfahlstifte 11 weist im oberen Endbereich eine sich quer zur Längsachse des Gründungspfahls 12 erstreckende, ringförmige Anschlagplatte 13 auf. Die Anschlagplatte 13 umgibt ringförmig die Außenseite des Pfahlstifts 11. Die Anschlagplatte 13 ist mit der äußeren Mantelfläche des Pfahlstifts 11 verschweißt. Zusätzlich sind im Eckbereich zwischen der äußeren Mantelfläche des Pfahlstifts 11 und der Oberseite der Anschlagplatte 13 mehrere auf den Umfang gleichmäßig verteilte Kniebleche 14 vorgesehen, die auch mit der Anschlagplatte 13 und dem Pfahlstift 11 verschweißt sind.

Der Gründungspfahl 12 ist an seiner oberen Stirnfläche 15 vollständig offen. Die obere Stirnfläche 15 verläuft unter einem rechten Winkel quer zur Längsmittelachse des Gründungspfahls 12. Auf der oberen Stirnfläche 15 liegt die Unterseite der Anschlagplatte 13 des Pfahlstifts 11 bei von oben in den Gründungspfahl 12 gestecktem Pfahlstift 11 auf.

Zumindest in dem Bereich, in dem sich der untere Teil des in den Gründungspfahl 12 gesteckten Pfahlstifts 11 mit dem oberen Teil des Gründungspfahls 12 überlappt, weisen der Pfahlstift 11 und der Gründungspfahl 12 durch ununterbrochen umlaufende Schweißraupen gebildete Schweißkränze 16, 17 auf. Die Schweißkränze 16 sind an der Innenmantelfläche 18 des Gründungspfahls 12 angeordnet und stehen gegenüber dieser vor. Demgegenüber sind die Schweißkränze 17 an der Außenmantelfläche 19 des Pfahlstifts 11 vorstehend angeordnet. Alle Schweißkränze 16 und 17 verlaufen etwa senkrecht zur Längsmittelachse des Pfahlstifts 11 und des Gründungspfahls 12. Die Schweißkränze 16 und 17 sind gleichermaßen voneinander beabstandet, wobei jeweils ein Schweißkranz 17 am Pfahlstift 11 zwischen zwei benachbarten Schweißkränzen 16 im Gründungspfahl 12 liegt (Fig. 2).

Der Außendurchmesser des Pfahlstifts 11 ist kleiner als der Innendurchmesser des Gründungspfahls 12. Auf diese Weise entsteht im Überlappungsbereich zwischen dem oberen Endbereich des Gründungspfahls 12 und dem in diesen eingesteckten unteren Teil des Pfahlstifts 11 ein umlaufender kreisringartiger Zwischenraum 20. In der Darstellung der Fig. 2 ist der Pfahlstift 11 mittig in den Gründungspfahl 12 hineingesteckt, so dass ihre vertikalen Längsachsen sich decken. In der Praxis wird dieses aber nicht immer zu erreichen sein. In den überwiegenden Fällen wird sich deshalb das untere Ende des Pfahlstifts 11 etwas außermittig im oberen Endbereich des Gründungspfahls 12 befinden. Dadurch ist der Zwischenraum 20 zwar ringförmig, es ändern sich aber die Abstände zwischen der Innenmantelfläche 18 des Gründungspfahls 12 und der Außenmantelfläche 19 des Pfahlstifts 11 über den Umfang des kreisringartigen Zwischenraums 20.

Zumindest der Zwischenraum 20, vorzugsweise auch der darunterliegende, vom unteren Ende des Pfahlstifts 11 unausgefüllte Teil des Gründungspfahls 12 werden nach dem Einstecken des Pfahlstifts 11 in den Gründungspfahl 12 mit einem zunächst fließfähigen Füllmaterial, sogenanntem Grout-Material, ausgefüllt. Nachdem das in den Figuren nicht dargestellte Füllmaterial ausgehärtet ist, führt es zu einer festen, unbeweglichen Verbindung des Pfahlstifts 11 im Gründungspfahls 12, wodurch das Füllmaterial zu einer dauerhaft spielfreien Fixierung des Pfahlstifts 11 im Gründungspfahl 12 führt und Relativbewegungen zwischen dem Pfahlstift 11 und dem Gründungspfahl 12 verhindert.

Damit beim Aushärten des Füllmaterials keine Relativbewegungen zwischen dem jeweiligen Pfahlstift 11 und dem dazugehörenden Gründungspfahl 12 stattfinden können, was eine ungenügende Verbindung zwischen dem Gründungspfahl 12 und dem Pfahlstift 11 durch das Füllmaterial zur Folge hätte, ist im Zwischenraum 20 erfindungsgemäß eine in besonderen Weise ausgebildete Vorrichtung angeordnet. In den Fig. 2 und 3 ist nur eine solche Vorrichtung zwischen dem Pfahlstift 11 und dem Gründungspfahl 12 gezeigt. Es ist aber denkbar, bei Bedarf mehrere gleiche Vorrichtungen im Zwischenraum 20 zwischen jedem Gründungspfahl 12 und jedem Pfahlstift 11 vorzusehen.

Die in den Fig. 2 und 3 gezeigte Vorrichtung weist einen den Pfahlstift 11 umgebenden Abstandshalter 21 auf. Der Abstandshalter 21 ist dem unteren Endbereich des Pfahlstifts 11 zugeordnet. Im gezeigten Ausführungsbeispiel befindet sich der Abstandshalter 21 geringfügig oberhalb einer Einführspitze 22 am unteren Ende des Pfahlstifts 11. Der ringförmige Abstandshalter 21 ist mit der Außenmantelfläche 19 des Pfahlstifts 11 verbunden. Dabei befindet sich der Abstandshalter 21 an einer solchen Stelle im unteren Endbereich des Pfahlstifts 11, dass er um einen Schweißkranz 17 an der Außenmantelfläche 19 des Pfahlstifts 11 herumläuft und dadurch axial festgelegt ist sowie sich zwischen zwei benachbarten Schweißkränzen 16 an der Innenmantelfläche 18 des Gründungspfahls 12 erstreckt und abstützt.

Der ringförmige Abstandshalter 21 ist so ausgebildet, dass er in seiner Gestalt veränderlich ist. Insbesondere ist der Abstandshalter 21 nach dem Einführen des den Abstandshalter 21 tragenden Pfahlstifts 11 in den Gründungspfahl 12 aufweitbar. Der Abstandshalter 21 ist so weit aufweitbar, dass er den Zwischenraum 20 im Querschnitt des Gründungspfahls 12 und des Pfahlstifts 11 gesehen vollständig, in Längsrichtung entlang der Längsmittelachse des Pfahlstifts 11 und des Gründungspfahls 12 aber nur teilweise, nämlich lediglich zwischen zwei Schweißkränzen 16, ausfüllt (Fig. 2). Dabei übt der Abstandshalter 21 einen Druck auf die Innenmantelfläche 18 des Gründungspfahls 12 und die Außenmantelfläche 19 des Pfahlstifts 11 aus. Der Abstandshalter 21 ist somit zwischen dem Pfahistift 11 und dem Gründungspfahl 12 festgeklemmt zur Fixierung der Relativposition des Pfahlstifts 11 zum Gründungspfahl 12.

Die Gestaltsveränderung des Abstandshalters 21 wird im gezeigten Ausführungsbeispiel dadurch herbeigeführt, dass der Abstandshalter 21 schlauchartig ausgebildet ist. Der ringförmige Abstandshalter 21 verfügt dadurch im Inneren über einen umlaufenden, ringförmigen Hohlraum 23. An diesen Hohlraum 23 ist eine Leitung 24 angeschlossen. Die Leitung 24 erstreckt sich durch den Pfahlstift 11 und ist im Bereich des Abstandshalters 21 durch eine Bohrung in der Wandung des Pfahlstifts 11 zum Hohlraum 23 des Abstandshalters 21 geführt, so dass das untere Ende der Leitung 24 mit dem Hohlraum 23 des Abstandshalters 21 in Verbindung steht. Über die Leitung 24 ist der Hohlraum 23 des Abstandshalters 21 mit einem unter Druck stehenden Medium, vorzugsweise einer Flüssigkeit, beispielsweise Seewasser, versorgbar. Durch einen entsprechenden Druck des Mediums ist der Abstandshalter 21 hydraulisch aufweitbar. Der Hohlraum 23 wird also vollständig mit dem unter Druck stehenden Medium, insbesondere einer Flüssigkeit, gefüllt und dadurch hydraulisch aufgeweitet. Zu diesem Zweck ist die den Hohlraum 23 begrenzende schlauchartige Wandung des Abstandshalters 21 aus einem elastisch aufweitbaren Material gebildet. Bevorzugt ist die Wandung des Abstandshalters 21 aus einem plastisch-elastischen Material, beispielsweise vulkanisierten Kautschuk, gebildet. Die Wandung des Abstandshalters 21 kann mindestens eine Verstärkungseinlage aufweisen, um die Festigkeit und die Widerstandsfähigkeit des Abstandshalters 21 gegen Beschädigungen zu erhöhen. Wenn der Abstandshalter 21 hydraulisch aufgeweitet ist, schmiegt sich seine elastisch verformbare Wandung an den Schweißkranz 17 an der Außenmantelfläche 19 des Pfahlstifts 11 an und stützt sich außerdem zwischen zwei benachbarten Schweißkränzen 16 an der Innenmantelfläche 19 des Gründungspfahls 12 ab. Hierdurch kommt zusätzlich zur radialen Fixierung des Pfahlstifts 11 gegenüber dem Gründungspfahl 12 eine axiale Fixierung des Pfahlstifts 11 gegenüber dem Gründungspfahl 12 in Längsrichtung zustande.

### Nachfolgend wird das erfindungsgemäße Verfahren näher erläutert:

Bei diesem Verfahren ist es vorgesehen, den Pfahlstift 11 in jedem Gründungspfahl 12 mindestens während der Dauer des Aushärtens des Füllmaterials gegen Relativbewegungen zum Gründungspfahl 12 (und umgekehrt) zu fixieren. Dadurch ist sichergestellt, dass sich die Gestalt des ringförmigen Zwischenraums 20 während des Aushärtens des Füllmaterials nicht verändert. Dadurch kann das Füllmaterial lückenlos aushärten und danach eine spielfreie und dauerhafte Verbindung des unteren Endes des Pfahlstifts 11 mit dem oberen Bereich des Gründungspfahls 12 herbeiführen.

Jeder Abstandshalter 21 ist an der Außenmantelfläche 19 eines jeden Pfahlstifts 11 montiert. Bei zunächst noch drucklosem bzw. ungefüllten Hohlraum 23 wird der Abstandshalter 21 mit dem jeweiligen Pfahlstift 11 von oben in den dazugehörenden Gründungspfahl 12 gesteckt. Nachdem die Gründungsstruktur 10 mit allen Pfahlstiften 11 in die vorgesehene Position zu den Gründungspfählen 12 gebracht worden ist, wobei idealerweise die Längsmittelachsen der Pfahlstifte 11 mit den Längsmittelachsen der Gründungspfähle 12 zusammenliegen und die Anschlagplatten 13 auf den oberen Stirnflächen 15 der Gründungspfähle 12 aufliegt, wird das Füllmaterial zumindest in den Zwischenraum 20 zwischen jedem Gründungspfahl 12 und dem ihm zugeordneten Pfahlstift 11 im noch fließfähigen Zustand eingefüllt. Dieses kann auf verschieden Weise geschehen.

Wenn der gesamte Gründungspfahl 12, also nicht nur der Zwischenraum 20, mit Füllmaterial ausgefüllt werden soll, erfolgt das Einfüllen des Füllmaterials in den Gründungspfahl 12 bei leerem oder drucklosem Hohlraum 23 des Abstandshalters 21. Es kann dann von der oberen Stirnfläche 15 des Gründungspfahls 12 her Füllmaterial durch den Zwischenraum 20 in den darunterliegenden Bereich des Gründungspfahls 12 gelangen und anschließend den Zwischenraum 20 ausfüllen. Nach dem vollständigen Einfüllen des Füllmaterials wird der Hohlraum 23 des Abstandshalters 21 vollständig mit unter Druck stehender Flüssigkeit gefüllt und dadurch aufgeweitet. Der Druck bleibt mindestens während des Aushärtens des Füllmaterials aufrechterhalten. Als Flüssigkeit zum Auffüllen des Hohlraums 23 des Abstandshalters 21 kann jede beliebige Flüssigkeit verwendet werden, auch Seewasser. Der Abstandshalter 21 übt einen Druck auf die Innenmantelfläche 18 des Gründungspfahls 12 und die Außenmantelfläche 19 des Pfahlstifts 11 aus, wird also zwischen dem Pfahlstift 11 und dem Gründungspfahl 12 eingeklemmt und verschließt dabei den Querschnitt des Zwischenraums 20 vollständig. Das führt zu einer radialen Fixierung des Pfahlstifts 11 im Gründungspfahl 12 während des Aushärtens des in dem Gründungspfahl und/oder Zwischenraum 20 eingefüllten Füllmaterials. Während des Aushärtens des Füllmaterials können deshalb keine Relativbewegungen zwischen dem Pfahlstift 11 und dem Gründungspfahl 12 mehr stattfinden, so dass ein spielfreies, lückenloses Ausfüllen mindestens des Zwischenraums 20 mit Füllmaterials gewährleistet ist. Nach dem Aushärten des Füllmaterials hat der Abstandshalter 21 keine Funktion mehr. Der Druck im Hohlraum 23 des Abstandshalters 21 kann dann abgebaut werden, indem die Versorgung des Hohlraums 23 über die Leitung 24 mit unter Druck stehender Flüssigkeit aufgehoben wird.

Wenn es vorgesehen ist oder ausreicht, nur den Zwischenraum 20 mit Füllmaterial auszufüllen, wird vor dem Einfüllen des Füllmaterials in den Zwischenraum 20 der Abstandshalter 21 mit unter Druck stehender Flüssigkeit aufgeblasen. Dann dient der Abstandshalter 21 nicht nur zur Fixierung und zur Verhinderung von Relativbewegungen zwischen dem Pfahlstift 11 und dem Gründungspfahl 12; er dichtet auch den Zwischenraum 20 nach unten ab, so dass sich nur oberhalb des Abstandshalters 21 Füllmaterial im Gründungspfahl 12 befindet.

Der mit unter Druck stehender Flüssigkeit gefüllte und elastisch aufgeweitete Abstandshalter 21 dient auch zur axialen Fixierung des Pfahlstifts 11 gegenüber dem jeweiligen Gründungspfahl 12, indem sich der elastische Abstandshalter 21 einerseits an den Schweißkranz 17 an der Außenmantelfläche 19 des Pfahlstifts 11 anschmiegt und sich andererseits zwischen benachbarten Schweißkränzen 16 an der Innenmantelfläche 18 des Gründungspfahls 12 abstützt.

Die Fig. 4 zeigt ein zweites Ausführungsbeispiel der Erfindung, bei dem die Gründungsstruktur 10 vier als Pfahlhülsen 25 ausgebildete Füße aufweist. Zur Verbindung der Gründungsstruktur 10 mit dem Meeresboden werden die Pfahlhülsen 25 über in den Meeresboden eingerammte Gründungspfähle 12 geschoben, und zwar von oben. Dieses Ausführungsbeispiel unterscheidet sich demnach vom Ausführungsbeispiel der Fig. 1 und 3 nur dadurch, dass jedem Gründungspfahl 12 anstatt des Pfahlstifts 11 eine Pfahlhülse 25 zugeordnet ist. Im Übrigen entspricht dieses Ausführungsbeispiel denjenigen der Fig. 1 bis 3, weswegen für gleiche Teile gleiche Bezugsziffern verwendet werden.

Die von oben über die obere Stirnfläche 15 des Gründungspfahls 12 gestülpte Pfahlhülse 25 liegt mit einem inneren Anschlagring 26 auf der oberen Stirnfläche 15 des Gründungspfahls 12 auf.

Beim hier gezeigten Ausführungsbeispiel befindet sich ein ringförmiger Zwischenraum 27 zwischen einer Außenmantelfläche 28 des Gründungspfahls 12 und einer Innenmantelfläche 29 der Pfahlhülse 25. Auf der Außenmantelfläche 28 des Gründungspfahls 12 sind im gleichen Abstand zueinander angeordnete Schweißkränze 30 angeordnet. Korrespondierende Schweißkränze 31 befinden sich auf der Innenmantelfläche 29 der Pfahlhülse 25. Die Schweißkränze 30 und 31 sind genauso wie die Schweißkränze 16 und 17 ausgebildet. Die Schweißkränze 30 und 31 weisen jeweils gleiche Abstände zueinander auf, wobei die Schweißkränze 31 um einen halben Abstand zwischen den Schweißkränzen 31 gegenüber den Schweißkränzen 30 versetzt sind.

Zur Fixierung der Relativposition zwischen dem Gründungspfahl 12 und der Pfahlhülse 25 während des Aushärtens des in den Zwischenraum 27 eingefüllten Füllmaterials ist auch bei diesem Ausführungsbeispiel ein in dem Zwischenraum 27 angeordneter ringförmiger Abstandshalter 32 vorgesehen. Abgesehen von einer anderen Dimensionierung entspricht der Abstandshalter 32 in der Ausbildung und der Funktion dem Abstandshalter 21. Der Abstandshalter 32 ist an der Innenmantelfläche 29 der Pfahlhülse 25 befestigt, und zwar im unteren Bereich der Pfahlhülse 25. Dadurch umgibt der Abstandshalter 32 ringförmig bzw. schlauchartig die Außenmantelfläche 28 des Gründungspfahls 12.

Zur Versorgung des Hohlraums 23 des Abstandshalters 32 mit einem Druckmedium, insbesondere unter Druck stehender Flüssigkeit, ist eine Leitung 33 vorgesehen, die zum Beispiel an der Außenseite der Pfahlhülse 25 durch eine quergerichtete Bohrung in derselben in den Hohlraum 23 des Abstandshalters 32 geführt ist.

Bei diesem Ausführungsbeispiel wird nach Aufsetzen der Pfahlhütse 25 auf den Gründungspfahl 12 der Hohlraum 23 des Abstandshalters 32 auch mit unter Druck stehender Flüssigkeit gefüllt und dadurch der elastisch aufweitbare, schlauchartige Abstandshalter 32 expandiert. Dabei drückt der Mantel des Abstandshalters 32 gegen die Außenmantelfläche 28 des Gründungspfahls 12 und die Innenmantelfläche 29 der Pfahlhülse 25. Es wird so auch bei diesem Ausführungsbeispiel der Zwischenraum 27 über einen kleinen Teil seiner Länge, nämlich am unteren Endbereich der Pfahlhülse 25, über seinen gesamten Querschnitt ausgefüllt und der Zwischenraum 27 vom Abstandshalter 32 überbrückt. Es kann dann fließfähiges Füllmaterial von oben in den Zwischenraum 27 eingefüllt werden, wobei der expandierte Abstandshalter 32 zusätzlich als Verschluss des unteren Endes der Pfahlhülse 25 gegen ein Herausfließen des Füllmaterials dient. Im Übrigen dient auch der Abstandshalter 32 dazu, während des Aushärtens des Füllmaterials die Pfahlhülse 25 jedes Gründungspfahls 12 axial und radial relativ zueinander unbeweglich zu halten.

### Bezugszeichenliste:

- 10: Gründungsstruktur
- 11: Pfahlstift
- 12: Gründungspfahl
- 13: Anschlagplatte
- 14: Knieblech
- 15: obere Stirnfläche
- 16: Schweißkranz
- 17: Schweißkranz
- 18: Innenmantelfläche
- 19: Außenmantelfläche
- 20: Zwischenraum
- 21: Abstandshalter
- 22: Einführspitze
- 23: Hohlraum
- 24: Leitung
- 25: Pfahlhülse
- 26: Anschlagring
- 27: zwischenraum
- 28: Außenmantelfläche
- 29: Innenmantelfläche
- 30: Schweißkranz
- 31: Schweißkranz
- 32: Abstandshalter
- 33: Leitung

## Patentansprüche

1. Verfahren zum Verankern von Offshore-Anlagen auf dem Meeresboden, wobei Pfahlstifte (11) oder Pfahlhülsen (25) einer Gründungsstruktur (10) der Offshore-Anlage im Meeresboden eingerammten Gründungspfählen (12) zugeordnet werden und Zwischenräume (20, 27) zwischen den Gründungspfählen (12) und den Pfahlstiften (11) bzw. Pfahlhülsen (25) mit einem aushärtbaren Füllmaterial ausgefüllt werden, **dadurch gekennzeichnet, dass** die Gründungspfähle (12) und diesen zugeordneten Pfahlstifte (11) oder Pfahlhülsen (25) mindestens während der Dauer des Aushärtens des Füllmaterials gegen Relativbewegungen zueinander fixiert werden.

2. Verfahren nach Anspruch 1, **dadurch gekennzeichnet, dass** die Fixierung der Gründungspfähle (12) und der Pfahlhülsen (25) bzw. Pfahlstifte (11) gegen radiale und/ oder axiale Relativbewegungen erfolgt.

3. Verfahren nach Anspruch 1 oder 2, **dadurch gekennzeichnet, dass** in den Zwischenräumen (20, 27) zwischen den Gründungspfählen (12) und diesen zugeordneten Pfahlhülsen (25) oder Pfahfstiften (11) Abstandshalter (21, 32) angeordnet werden.

4. Verfahren nach einem der vorhergehenden Ansprüche, **dadurch gekennzeichnet, dass** die Abstandshalter (21, 32) im Querschnitt veränderbar sind, vorzugsweise hydraulisch aufgeweitet werden.

5. Verfahren nach Anspruch 4, **dadurch gekennzeichnet, dass** durch das hydraulische Aufweiten der jeweilige Abstandshalter (21, 32) gegen die Außenmantelfläche (28) des Gründungspfahls (12) und die Innenmantelfläche (29) der dem Gründungspfahl (12) zugeordneten Pfahlhülse (25) oder gegen die Innenmantelfläche (18) des Gründungspfahls (12) und die Außenmantelfläche (19) des dem Gründungspfahl (12) zugeordneten Pfahlstifts (11) gedrückt bzw. gepresst wird.

6. Verfahren nach einem der vorhergehenden Ansprüche, **dadurch gekennzeichnet, dass** die Abstandshalter (21, 32) axial an und/oder zwischen Schweißkränzen (16, 17; 30, 31) an den Mantelflächen der Gründungspfähle (12) und/oder der Pfahlhülsen (25) bzw. Pfahlstiften (11) abgestützt werden.

7. Gründungsstruktur für eine Offshore-Anlage, mit einem dreidimensionalen Fundament, das Pfahlstifte (11) oder Pfahlhülsen (25) aufweist und mit in den Meeresboden eingerammten Gründungspfählen (12), die sich entweder durch die Pfahlhülsen (25) erstrecken oder in die Pfahlstifte (11) einführbar sind, wobei zwischen den Gründungspfählen (12) und den Pfahlhülsen (25) bzw. Pfahlstiften (11) Zwischenräume (20, 27) verbleiben, **dadurch gekennzeichnet, dass** die Gründungspfähle (12) relativ zu den ihnen zugeordneten Pfahlhülsen (25) oder Pfahlstiften (11) fixierbar sind durch In den Zwischenräumen (20, 27) angeordnete Abstandshalter (21, 32).

8. Gründungsstruktur nach Anspruch 7, **dadurch gekennzeichnet, dass** die Abstandshalter (21, 32) die Gründungspfähle (12) oder die Pfahlstifte (11) ringförmig umgeben, vorzugsweise hiermit verbunden sind.

9. Gründungsstruktur nach Anspruch 7 oder 8, **dadurch gekennzeichnet, dass** die Abstandshalter (21, 32) in ihrer Gestalt, vorzugsweise im Querschnitt und/oder im Umfang, veränderlich sind.

10. Gründungsstruktur nach einem der vorhergehenden Ansprüche, **dadurch gekennzeichnet, dass** die Abstandshalter (21, 32) durch elastisches Aufweiten, vorzugsweise hydraulisches Aufweiten, die Zwischenräume (20, 27) zwischen den Gründungspfählen (12) und den ihnen zugeordneten Pfahlhülsen (25) oder Pfahlstiften (11) in radialer Richtung ausfüllen.

11. Gründungsstruktur nach einem der vorhergehenden Ansprüche, **dadurch gekennzeichnet, dass** die Abstandshalter (21, 32) die Gründungspfähle (12) gegenüber den Pfahlhülsen (25) oder den Pfahlstiften (11) axial fixieren durch Abstützung an Schweißkränzen (16, 17; 30,31) auf Mantelflächen der Gründungspfähle (12) und der Pfahlhülsen (25) oder der Pfahlstifte (11).

12. Vorrichtung zum Fixieren von Gründungspfählen (12) gegenüber Pfahfhülsen (25) oder Pfahlstiften (11) von Gründungsstrukturen (10) für Offshore-Anlagen, **gekennzeichnet durch** Abstandshalter (21, 32) zur Anordnung in Zwischenräumen (20, 27) zwischen jeweils einen Gründungspfahl (12) und der diesen zugeordneten Pfahlhülse (25) oder dem Pfahlstift (11).

13. Vorrichtung nach Anspruch 12, **dadurch gekennzeichnet, dass** der Abstandshalter (21, 32) ringförmig ausgebildet und verformbar ist, vorzugsweise elastisch verformbar ist.

14. Vorrichtung nach Anspruch 12 oder 13, **dadurch gekennzeichnet, dass** der ringförmige Abstandshalter (21, 32) als ein Hohlkörper mit mindestens einem von einer elastisch aufweitbaren Wandung umgebenden Hohlraum (23) ausgebildet ist, wobei die elastisch aufweitbare Wandung des Abstandshalters (21, 32) vorzugsweise aus vulkanisiertem Kautschuk gebildet ist.

15. Vorrichtung nach einem der Ansprüche 12 bis 14, **dadurch gekennzeichnet, dass** der jeweilige Abstandshalter (21, 32) elastisch aufweitbar ist, vorzugsweise hydraulisch.

## Geänderte Patentansprüche

### Geänderte Patentansprüche gemäss Regel 137(2) EPÜ.

**1.** Verfahren zum Verankern von Offshore-Anlagen auf dem Meeresboden, wobei Pfahlstifte (11) oder Pfahlhülsen (25) einer Gründungsstruktur (10) der Offshore-Anlage im Meeresboden eingerammten Gründungspfählen (12) zugeordnet werden und Zwischenräume (20, 27) zwischen den Gründungspfählen (12) und den Pfahlstiften (11) bzw. Pfahlhülsen (25) mit einem aushärtbaren Füllmaterial ausgefüllt werden, wobei die Gründungspfähle (12) und diesen zugeordneten Pfahlstifte (11) oder Pfahlhülsen (25) mindestens während der Dauer des Aushärtens des Füllmaterials gegen Relativbewegungen zueinander fixiert werden, **dadurch gekennzeichnet, dass** in den Zwischenräumen (20, 27) zwischen den Gründungspfählen (12) und diesen zugeordneten Pfahlhülsen (25) oder Pfahlstiften (11) Abstandshalter (21, 32) angeordnet werden.

**2.** Verfahren nach Anspruch 1, **dadurch gekennzeichnet, dass** die Fixierung der Gründungspfähle (12) und der Pfahlhülsen (25) bzw. Pfahlstifte (11) gegen radiale und/ oder axiale Relativbewegungen erfolgt.

**3.** Verfahren nach Anspruch 1 oder 2, **dadurch gekennzeichnet, dass** die Abstandshalter (21, 32) im Querschnitt veränderbar sind, vorzugsweise hydraulisch aufgeweitet werden.

**4.** Verfahren nach Anspruch 3, **dadurch gekennzeichnet, dass** durch das hydraulische Aufweiten der jeweilige Abstandshalter (21, 32) gegen die Außenmantelfläche (28) des Gründungspfahls (12) und die Innenmantelfläche (29) der dem Gründungspfahl (12) zugeordneten Pfahlhülse (25) oder gegen die Innenmantelfläche (18) des Gründungspfahls (12) und die Außenmantelfläche (19) des dem Gründungspfahl (12) zugeordneten Pfahlstifts (11) gedrückt bzw. gepresst wird.

**5.** Verfahren nach einem der vorhergehenden Ansprüche, **dadurch gekennzeichnet, dass** die Abstandshalter (21, 32) axial an und/oder zwischen Schweißkränzen (16, 17; 30, 31) an den Mantelflächen der Gründungspfähle (12) und/oder der Pfahlhülsen (25) bzw. Pfahlstiften (11) abgestützt werden.

**6.** Gründungsstruktur für eine Offshore-Anlage, mit einem dreidimensionalen Fundament, das Pfahlstifte (11) oder Pfahlhülsen (25) aufweist und mit in den Meeresboden eingerammten Gründungspfählen (12), die sich entweder durch die Pfahlhülsen (25) erstrecken oder in die Pfahlstifte (11) einführbar sind, wobei zwischen den Gründungspfählen (12) und den Pfahlhülsen (25) bzw. Pfahlstiften (11) Zwischenräume (20, 27) verbleiben, **dadurch gekennzeichnet, dass** die Gründungspfähle (12) relativ zu den ihnen zugeordneten Pfahlhülsen (25) oder Pfahlstiften (11) fixierbar sind durch in den Zwischenräumen (20, 27) angeordnete Abstandshalter (21, 32).

**7.** Gründungsstruktur nach Anspruch 6, **dadurch gekennzeichnet, dass** die Abstandshalter (21, 32) die Gründungspfähle (12) oder die Pfahlstifte (11) ringförmig umgeben, vorzugsweise hiermit verbunden sind.

**8.** Gründungsstruktur nach Anspruch 6 oder 7, **dadurch gekennzeichnet, dass** die Abstandshalter (21, 32) in ihrer Gestalt, vorzugsweise im Querschnitt und/oder im Umfang, veränderlich sind.

**9.** Gründungsstruktur nach einem der Ansprüche 6 bis 8, **dadurch gekennzeichnet, dass** die Abstandshalter (21, 32) durch elastisches Aufweiten, vorzugsweise hydraulisches Aufweiten, die Zwischenräume (20, 27) zwischen den Gründungspfählen (12) und den ihnen zugeordneten Pfahlhülsen (25) oder Pfahlstiften (11) in radialer Richtung ausfüllen.

**10.** Gründungsstruktur nach einem der Ansprüche 6 bis 9, **dadurch gekennzeichnet, dass** die Abstandshalter (21, 32) die Gründungspfähle (12) gegenüber den Pfahlhülsen (25) oder den Pfahlstiften (11) axial fixieren durch Abstützung an Schweißkränzen (16, 17; 30,31) auf Mantelflächen der Gründungspfähle (12) und der Pfahlhülsen (25) oder der Pfahlstifte (11).

**11.** Vorrichtung zum Fixieren von Gründungspfählen (12) gegenüber Pfahlhülsen (25) oder Pfahlstiften (11) von Gründungsstrukturen (10) für Offshore-Anlagen, **gekennzeichnet durch** Abstandshalter (21, 32) zur Anordnung in Zwischenräumen (20, 27) zwischen jeweils einen Gründungspfahl (12) und der diesen zugeordneten Pfahlhülse (25) oder dem Pfahlstift (11).

**12.** Vorrichtung nach Anspruch 11, **dadurch gekennzeichnet, dass** der Abstandshalter (21, 32) ringförmig ausgebildet und verformbar ist, vorzugsweise elastisch verformbar ist.

**13.** Vorrichtung nach Anspruch 11 oder 12, **dadurch gekennzeichnet, dass** der ringförmige Abstandshalter (21, 32) als ein Hohlkörper mit mindestens einem von einer elastisch aufweitbaren Wandung umgebenden Hohlraum (23) ausgebildet ist, wobei die elastisch aufweitbare Wandung des Abstandshalters (21, 32) vorzugsweise aus vulkanisiertem Kautschuk gebildet ist.

**14.** Vorrichtung nach einem der Ansprüche 11 bis 13, **dadurch gekennzeichnet, dass** der jeweilige-Abstandshalter (21, 32) elastisch aufweitbar ist, vorzugsweise hydraulisch.
